# EUROPÄISCHE PATENTANMELDUNG

(11) **EP 3 281 749 A1**
(43) Veröffentlichungstag der Anmeldung: **14.02.2018**
(21) Anmeldenummer: 16183519.4
(22) Anmeldetag: 10.08.2016
(51) Int. Cl.: B25D 17/04

(54) **HILFSGRIFF FÜR EINE MEISSELNDE WERKZEUGMASCHINE**

(71) Anmelder: HILTI Aktiengesellschaft, 9494 Schaan (LI)
(72) Erfinder: Jaromin, Jerome, 81671 München (DE); Koch, Olaf, 86916 Kaufering (DE)
(74) Vertreter: Hilti Aktiengesellschaft Corporate Intellectual Property

(57) **Zusammenfassung**

Ein Hilfsgriff **31** für eine meißelnde Handwerkzeugmaschine **1** hat einen hülsenförmigen Grundkörper **20,** einer Grifffläche **27** zum Umgreifen mit einer Hand, und wenigstens einem ringförmigen oder hohlzylindrischen Dichtelement **32** an einer Innenfläche **21** des Grundkörpers **20.** Der Grundkörper umschließt mit seiner Innenfläche **21** einen durchgehenden Aufnahmeraum **22** zum Durchführen eines Meißels **4.** Die Grifffläche **27** zum Umgreifen mit einer Hand umgibt den Grundkörper **20** umgebend und ist koaxial zu dem Grundkörper **20** angeordnet.

## Beschreibung

### GEBIET DER ERFINDUNG

Die vorliegende Erfindung betrifft einen Hilfsgriff für eine meißelnde Werkzeugmaschine.

### OFFENBARUNG DER ERFINDUNG

Der erfindungsgemäße Hilfsgriff für eine meißelnde Handwerkzeugmaschine hat einen hülsenförmigen Grundkörper, einer Grifffläche zum Umgreifen mit einer Hand, und wenigstens einem ringförmigen oder hohlzylindrischen Dichtelement an einer Innenfläche des Grundkörpers. Der Grundkörper umschließt mit seiner Innenfläche einen durchgehenden Aufnahmeraum zum Durchführen eines Meißels. Die Grifffläche zum Umgreifen mit einer Hand umgibt den Grundkörper umgebend und ist koaxial zu dem Grundkörper angeordnet. Der Hilfsgriff kann unmittelbar auf den Meißel aufgesetzt werden. Die Innenflächen liegen an dem Meißel an, das Dichtelement klemmt den Hilfsgriff ausreichend fest.

Das Dichtelement ist vorzugsweise aus einem Elastomer gebildet. Die Innenfläche kann mit einem Elastomer überzogen sein, welches das Dichtelement ausbildet. Beispielsweise ist wenigstens die Hälfte der Innenfläche mit dem Elastomer überzogen. Es können zwei oder mehr Dichtelemente vorgesehen sein, welche über die Hälfte der Länge der Innenfläche verteilt angeordnet sind.

Eine Ausgestaltung sieht vor, dass der Aufnahmeraum ein einem Schaft eines handelsüblichen Meißeln komplementäres Hohlprofil aufweist. Der Aufnahmeraum ist beispielsweise zylindrisch mit einem Innendurchmesser von 18 mm.

Eine Ausgestaltung sieht vor, dass die Grifffläche einen Durchmesser von 45 mm bis 65 mm aufweist. Die Grifffläche kann eine Länge von 80 mm bis 120 mm aufweisen. Die Abmessungen der Grifffläche sind vorzugsweise ergonomisch an eine Hand angepasst. Die Grifffläche ist beispielsweise zylindrisch oder entlang der Längsachse durchgehend konvex gewölbt.

Eine Ausgestaltung sieht einen axial zu dem Grundkörper versetzt angeordneten Abschlussring und einen Faltenbalg vor, welcher den Abschlussring mit dem Grundkörper verbindet. Der Abschluss kann den Staubeintrag in die Handwerkzeugmaschine verringern. Eine Ausgestaltung sieht vor, dass ein Innendurchmesser des Abschlussrings größer als das Hohlprofil des Aufnahmeraums ist.

Eine Handwerkzeugmaschine hat einen Werkzeughalter zum Haltern eines Meißels, ein Schlagwerk zum Ausüben von Schlägen auf den in dem Werkzeughalter gehalterten Meißel und den Hilfsgriff. Der Hilfsgriff kann einen axial zu dem Grundkörper versetzt angeordneten Abschlussring und einen Faltenbalg aufweisen, welcher den Abschlussring mit dem Grundkörper verbindet. Der Abschlussring ist mit dem Werkzeughalter verbunden. Der Hilfsgriff ist in Schlagrichtung nach dem Werkzeughalter angeordnet.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Meißelhammer
- Fig. 2: einen Hilfsgriff für den Meißelhammer
- Fig. 3: einen Querschnitt durch den Hilfsgriff
- Fig. 4: einen Hilfsgriff für den Meißelhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Meißelhammer **1.** Der Meißelhammer **1** hat einen Werkzeughalter **2,** in welche ein Schaft **3** eines Werkzeugs, z.B. eines des Meißels **4,** eingesetzt werden kann. Einen primären Antrieb des Meißelhammers **1** bildet ein Motor **5,** welcher ein Schlagwerk **6** antreibt. Ein Batteriepaket oder eine Netzleitung **7** versorgt den Motor **5** mit Strom. Ein Anwender kann den Meißelhammer **1** mittels eines Handgriffs **8** führen und mittels eines Systemschalters **9** den Meißelhammer **1** in Betrieb nehmen. Im Betrieb schlägt das Schlagwerk **6** in Schlagrichtung **10** repetitiv auf den in dem Werkzeughalter **2** verriegelten Meißel **4.** Ein Bohrhammer kann mit einem zusätzlichen Drehantrieb versehen sein, welcher den Werkzeughalter **2** um die Arbeitsachse **11** drehend antreibt.

Das Schlagwerk **6** ist ein pneumatisches Schlagwerk **6.** Ein Erregerkolben **12** und ein Schläger **13** sind in einem Führungsrohr **14** in dem Schlagwerk **6** längs der Arbeitsachse **11** beweglich geführt. Der Erregerkolben **12** ist über einen Exzenter **15** an den Motor **5** angekoppelt und zu einer periodischen, linearen Bewegung gezwungen. Ein Pleuel verbindet den Exzenter **15** mit dem Erregerkolben **12.** Eine Luftfeder gebildet durch eine pneumatische Kammer **16** zwischen dem Erregerkolben **12** und dem Schläger **13** koppelt eine Bewegung des Schlägers **13** an die Bewegung des Erregerkolbens **12** an. Der Schläger **13** kann direkt auf ein hinteres Ende des Meißels **4** aufschlagen oder mittelbar über einen im Wesentlichen ruhenden Döpper **17** einen Teil seines Impulses auf den Meißel **4** übertragen. Das Schlagwerk **6** und vorzugsweise die weiteren Antriebskomponenten sind innerhalb eines Maschinengehäuses **18** angeordnet.

Fig. 2 zeigt einen Hilfsgriff **19** für den Meißelhammer **1.** Der Hilfsgriff **19** wird auf den Meißel **4** aufgeschoben und von dem Meißel **4** getragen. Der Hilfsgriff **19** klemmt sich auf dem Meißel **4** fest und bewegt sich entsprechend mit dem Meißel **4** während des Meißelns mit.

Der Hilfsgriff **19** hat einen hülsenförmigen Grundkörper **20.** Der Grundkörper **20** verleiht dem Hilfsgriff **19** seine mechanische Stabilität. Der Grundkörper **20** kann aus einem harten Kunststoff gebildet sein, welche auch für das Maschinengehäuse **18** oder einen Grundkörper des Handgriffs **8** verwendet werden.

Eine Innenfläche **21** des Grundkörpers **20** umgibt einen durchgehenden Aufnahmeraum **22.** Der Aufnahmeraum **22** ist an beiden Längsenden **23** des Hilfsgriffs **19** offen. Der Aufnahmeraum **22** entspricht im Wesentlichen der Form eines Schafts handelsüblicher Meißel **4** für Handwerkzeugmaschinen. Bezüglich der Schaftgrößen hat sich quasi eine Norm entwickelt, welche einen Einsatz des Meißels **4** mit Meißelhämmern **1** verschiedener Hersteller ermöglicht. Ein typischer Schaft **3** ist zylindrisch mit einem Durchmesser von 10 mm oder 18 mm, oder hexagonal-prismatisch mit einem mittleren Durchmesser von 19 mm, 22 mm, 28 mm. Das Hohlprofil **24** des Aufnahmeraums **22** entspricht den radialen Abmessungen einer der normierten Schaftgrößen. Hohlprofil **24** bezeichnet den Querschnitt des größten zylindrischen oder prismatischen Körpers, welcher durch den Aufnahmeraum **22** geschoben werden kann. Der Aufnahmeraum **22** kann über seine gesamte Länge **25** einen gleichbleibenden, dem Hohlprofil **24** entsprechenden hohlen Querschnitt, z.B. kreisförmigen oder hexagonalen Querschnitt, aufweisen. Alternativ kann der Aufnahmeraum **22** abschnittsweise einen gegenüber dem Hohlprofil **24** erweiterten Querschnitt aufweisen. Abschnitte in denen der Querschnitt dem Hohlprofil **24** sind vorzugsweise über wenigstens die Hälfte des Aufnahmeraums **22** verteilt, damit der Grundkörper **20** eine ausreichend stabile Abstützung an dem Meißel **4** erfährt.

Der Aufnahmeraum **22** ist mit einem Dichtelement **26** versehen. Das Dichtelement **26** kann beispielsweise als Beschichtung der Innenfläche **21** mit einem Elastomer ausgebildet sein. Das Dichtelement **26** verringert das Hohlprofil **24** geringfügig, um den Meißel **4** anzuklemmen.

Der Grundkörper **20** hat eine Grifffläche **27.** Die Grifffläche **27** ist koaxial zu dem Aufnahmeraum **22** und damit dem Meißel **4.** Die Grifffläche **27** ist beispielsweise zylindrisch. Die Grifffläche **27** kann eine unter ergonomischen Gesichtspunkten strukturierte Oberfläche aufweisen, z.B. entlang der Längsachse onduliert sein. Die Grifffläche **27** hat eine für eine Hand ausreichende Länge im Bereich zwischen 8 cm und 12 cm. Die Länge der Grifffläche **27** entspricht weitgehend der Länge **25** des Grundkörpers **20.** Ein Durchmesser der Grifffläche **27** liegt im Bereich von 45 mm bis 65 mm. Die Grifffläche **27** kann gummiert sein.

Der Hilfsgriff **19** kann einen Abschlussring **28** zum Befestigen an dem Werkzeughalter **2** aufweisen. Der Abschlussring **28** liegt nicht an dem Meißel **4** an, ein Innendurchmesser **29** ist entsprechend größer als das Hohlprofil **24** des Grundkörpers **20.** Der Abschlussring **28** ist an einem Längsende des Grundkörpers **20** mittels eines Faltenbalgs **30** befestigt. Der Abschlussring **28** ist beispielsweise elastisch aufdehnbar und kann über den Werkzeughalter **2** aufgeschoben werden. Der Faltenbalg **30** dichtet den Raum zwischen dem Hilfsgriff **19** und dem Werkzeughalter **2** ab und ermöglicht zugleich eine relative Bewegung des Hilfsgriffs **19** gegenüber dem Werkzeughalter **2.**

Fig. 4 zeigt einen Hilfsgriff **31** mit einem analogen Aufbau zu dem Hilfsgriff **19** in Fig. 2. Anstelle eines durchgehenden Dichtelements **26** sind zwei Dichtringe **32** an der Innenfläche **21** angeordnet. Die Dichtringe **32** sind vorzugsweise über mehr als die Hälfte der Länge **25** des Aufnahmeraums **22** beabstandet. Die Anzahl der Dichtringe **32** ist beispielhaft, es können auch ein oder mehr Dichtringe **32** vorgesehen sein.

## Patentansprüche

1. Hilfsgriff für eine meißelnde Handwerkzeugmaschine (1) mit
einem hülsenförmigen Grundkörper (20), der mit seiner Innenfläche (21) einen durchgehenden Aufnahmeraum (22) zum Durchführen eines Meißels (4) umschließt, einer Grifffläche (27) zum Umgreifen mit einer Hand, welche den Grundkörper (20) umgebend, koaxial zu dem Grundkörper (20) angeordnet ist, und
wenigstens einem ringförmigen oder hohlzylindrischen Dichtelement (26) an der Innenfläche (21) des Grundkörpers (20).

2. Hilfsgriff nach Anspruch 1, **dadurch gekennzeichnet, dass** das Dichtelement (26) aus einem Elastomer gebildet ist.

3. Hilfsgriff nach Anspruch 1 oder 2, **dadurch gekennzeichnet, dass** die Innenfläche (21) mit einem Elastomer überzogen ist, welches das Dichtelement (26) ausbildet.

4. Hilfsgriff nach Anspruch 3, **dadurch gekennzeichnet, dass** wenigstens die Hälfte der Innenfläche (21) mit dem Elastomer überzogen ist.

5. Hilfsgriff nach Anspruch 1 oder 2, **dadurch gekennzeichnet, dass** wenigstens zwei der Dichtelemente (26) über die Hälfte der Länge (25) der Innenfläche (21) verteilt angeordnet sind.

6. Hilfsgriff nach einem der vorhergehenden Ansprüche, **dadurch gekennzeichnet, dass** der Aufnahmeraum (22) ein zu handelsüblichen Meißeln komplementäres Hohlprofil (24) aufweist.

7. Hilfsgriff nach einem der vorhergehenden Ansprüche, **dadurch gekennzeichnet, dass** die Grifffläche (27) einen Durchmesser (33) von 45 mm bis 65 mm aufweist.

8. Hilfsgriff nach einem der vorhergehenden Ansprüche, **dadurch gekennzeichnet, dass** die Grifffläche (27) eine Länge (25) von 80 mm bis 120 mm aufweist.

9. Hilfsgriff nach einem der vorhergehenden Ansprüche **gekennzeichnet durch** einen axial zu dem Grundkörper (20) versetzt angeordneten Abschlussring (28) und einen Faltenbalg (30), welcher den Abschlussring (28) mit dem Grundkörper (20) verbindet.

10. Hilfsgriff nach Anspruch 9, **dadurch gekennzeichnet, dass** ein Innendurchmesser (29) des Abschlussrings (28) größer als das Hohlprofil (24) des Aufnahmeraums (22) ist.

11. Handwerkzeugmaschine (1) mit
einem Werkzeughalter (2) zum Haltern eines Meißels (4),
einem Schlagwerk (6) zum Ausüben von Schlägen auf den in dem Werkzeughalter (2) gehalterten Meißel (4) und
dem Hilfsgriff (19) nach einem der vorhergehenden Ansprüche 1 bis 8.

12. Handwerkzeugmaschine (1) nach Anspruch 11 **dadurch gekennzeichnet, dass** der Hilfsgriff (19) einen axial zu dem Grundkörper (20) versetzt angeordneten Abschlussring (28) und einen Faltenbalg (30), welcher den Abschlussring (28) mit dem Grundkörper (20) verbindet, aufweist und wobei der Abschlussring (28) mit dem Werkzeughalter (2) verbunden ist.

13. Handwerkzeugmaschine (1) nach Anspruch 11 oder 12 **dadurch gekennzeichnet, dass** der Hilfsgriff (19) in Schlagrichtung (10) nach dem Werkzeughalter (2) angeordnet ist.
